# EUROPÄISCHE PATENTSCHRIFT

(11) **EP 1 740 752 B1**
(45) Veröffentlichungstag und Bekanntmachung des Hinweises auf die Patenterteilung: **27.03.2013**
(21) Anmeldenummer: 05735237.9
(22) Anmeldetag: 26.04.2005
(51) Int. Cl.: D06F 37/42

(54) **VERSCHLUSS FÜR EIN HAUSGERÄT**
LOCK FOR A HOUSEHOLD APPLIANCE
VERROU POUR APPAREIL MENAGER

(30) Priorität: 27.04.2004 DE 102004020444
(43) Veröffentlichungstag der Anmeldung: 10.01.2007
(73) Patentinhaber: Marquardt GmbH, 78604 Rietheim-Weilheim (DE)
(72) Erfinder: MÜLLER, Heinrich, 78532 Tuttlingen (DE); LONAU, Manfred, 78604 Rietheim-Weilheim (DE)
(74) Vertreter: Otten, Herbert
(86) Internationale Anmeldenummer: PCT/EP2005/004426
(87) Internationale Veröffentlichungsnummer: WO 2005/106099

(56) Entgegenhaltungen:
- EP-A- 0 359 728
- EP-A- 0 483 697
- DE-A1- 19 961 083
- GB-A- 1 178 291
- US-A- 4 314 217

## Beschreibung

Die Erfindung betrifft einen Verschluß nach dem Oberbegriff des Patentanspruchs 1.

Hausgeräte, wie ein Wäschetrockner, eine Waschmaschine, eine Geschirrspülmaschine o. dgl., besitzen eine Türe, einen Deckel, eine Klappe o. dgl., um ein Be- und/oder Entladen zu gestatten. Die Türe, der Deckel, die Klappe o, dgl., nachfolgend auch als Schließelement bezeichnet, sind mit einem Verschluß versehen.

Ein derartiger Verschluß weist ein Halteelement, das beispielsweise in der Art eines Schiebers ausgestaltet ist, zum Zusammenwirken mit einem am Schließelement des Hausgerätes befindlichen Riegel auf. Weiter besitzt der Verschluß eine zwei Zustände besitzende Verriegelung für das Halteelement, derart daß die Verriegelung in einem ersten Zustand die Bewegung des Halteelements sperrt und in einem zweiten Zustand die Bewegung des Halteelement freigibt.

Ein solcher Verschluß ist aus der DE 199 61 083 A1 bekannt, wobei dort die Verriegelung mit einem Klinkenantrieb mechanisch zwischen den beiden Zuständen gesteuert wird. Diese mechanische Steuerung ist nachteiligerweise aufwendig und fehleranfällig.

Ein solcher Verschluß ist auch aus der US 4 314 217 A bekannt. Dieser Verschluß besitzt eine verschiebbare Verriegelung. Die Verriegelung ist elektromagnetisch zwischen den beiden Zuständen steuerbar. Hierzu ist eine mit elektrischer Spannung beaufschlagbare Spule eines Elektromagneten vorgesehen.

Weitere Verschlüsse mit einer elektromagnetisch verschiebbaren Verriegelung sind in der GB 1 178 291 A sowie in der EP 0 483 697 A1 beschrieben. In der EP 0 359 728 A2 ist schließlich ein Verschluß mit einer elektromagnetisch bewegbaren Blockierplatte für einen am Schließelement befindlichen Riegel gezeigt.

Der Erfindung liegt die Aufgabe zugrunde, den Verschluß mit Verriegelung, insbesondere im Hinblick auf die Fehlersicherheit, weiterzubilden.

Diese Aufgabe wird bei einem gattungsgemäßen Verschluß durch die kennzeichnenden Merkmale des Anspruchs 1 gelöst.

Beim erfindungsgemäßen Verschluß weist die Verriegelung ein verschwenkbar bewegliches Sperrelement auf, wobei das Sperrelement an dem einen Ende im ersten Zustand in Zusammenwirkung mit dem Halteelement sowie im zweiten Zustand außer Zusammenwirkung mit dem Halteelement steht. Die Verriegelung wird direkt elektromagnetisch gesteuert, also unter Verzicht auf eine weitere aufwendige Mechanik. Weitere Ausgestaltungen der Erfindung sind Gegenstand der Unteransprüche.

In einer ersten, sehr einfachen Ausführung ist an dem anderen Ende des Sperrelements ein Dauermagnet angeordnet. Der Dauermagnet wirkt mit dem Elektromagneten derart zusammen, daß durch entsprechende Bestromung des Elektromagneten der Dauermagnet zur Bewegung des Sperrelements zwischen den beiden Zuständen angezogen oder abgestoßen wird.

In einer zweiten, ebenfalls sehr einfachen Ausführung steht an dem anderen Ende des Sperrelements eine zwischen zwei Stellungen umschaltbare Schaltwippe in Wirkverbindung mit dem Elektromagneten. Die Wirkverbindung ist mittels eines vom Elektromagneten bewegbaren Stößels hergestellt, wobei der Stößel in eine in etwa W-förmig ausgestaltete Kulisse an der Schaltwippe zum Umschalten eingreift.

Die erste und die zweite Ausführung lassen sich sehr kompakt aufbauen indem das Sperrelement verschwenkbar ausgestaltet ist.

Der Verschluß kann von einer Steuerung im Hausgerät entsprechend angesteuert sein. Beispielsweise kann die Steuerung das manuelle Öffnen des Schließelements erst dann freigeben, wenn das Hausgerät seinen Betrieb beendet hat. Hierfür bietet es sich an, daß ein Schaltelement mit dem Halteelement und/oder der Verriegelung in Wirkverbindung steht, derart daß das Schaltelement in Abhängigkeit von der Stellung des Halteelements und/oder der Verriegelung Schaltsignale erzeugt. Diese Schaltsignale werden dann wiederum von der Steuerung im Hausgerät zur entsprechenden Ansteuerung des Verschlusses herangezogen.

Im allgemeinen ist das Schließelement zwischen einer geschlossenen Stellung und einer offenen Stellung bewegbar, also beispielsweise kann die Türe an der Waschmaschine geöffnet oder geschlossen sein. In herkömmlicher Weise bietet es sich dann an, daß ein als Türkontakt dienender elektrischer Schalter mit dem Schließelement zur Erkennung der geschlossenen und/oder der offenen Stellung zusammenwirkt. Dieser elektrische Schalter kann beispielsweise am Korpus des Hausgeräts angeordnet sein.

Mit Hilfe der Erfindung kann der als Türkontakt dienende elektrische Schalter besonders einfach verschaltet sein. In diesem Fall ist der elektrische Schalter in Reihe mit einem Anschluß für die Versorgungsspannung der Spule, also für den Elektromagneten zum Betätigen der Verriegelung, geschaltet. Der elektrische Schalter ist dann bei in geschlossener Stellung befindlichem Schließelement eingeschaltet, womit die Versorgungsspannung zur Betätigung der Spule anliegt. Von der Steuerung des Hausgeräts kann dann die Spule bedarfsweise mittels eines Hilfskontakts betätigt werden. Vorteilhafterweise wird bei einer solchen Schaltungsanordnung lediglich ein dreipoliger elektrischer Anschluß für die Spule, den Türkontakt sowie den Hilfskontakt benötigt, während herkömmlicherweise hierfür ein vier- bzw. fünfpoliger elektrischer Anschluß vorgesehen ist.

Die mit der Erfindung erzielten Vorteile bestehen insbesondere darin, daß die Verriegelung in einfacher Art und Weise zwischen den beiden Zuständen automatisiert steuerbar ist. Außerdem ist der Verschluß trotz hoher Funktionalität kostengünstig und somit insbesondere für kostensensitive Haushaltsgeräte geeignet. Die direkt gesteuerte elektromagnetische Verriegelung ist sehr funktionssicher und damit auch bei sicherheitskritischen Anwendungen im Hausgerät verwendbar. Außerdem ist ein solcherart ausgestalteter Verschluß kleinbauend, und somit für enge Einbauräume in Hausgeräten geeignet.

Ausführungsbeispiele der Erfindung mit verschiedenen Weiterbildungen und Ausgestaltungen sind in den Zeichnungen dargestellt und werden im folgenden näher beschrieben. Es zeigen
- Fig. 1: einen Verschluß in perspektivischer Ansicht gemäß einem ersten Ausführungsbeispiel,
- Fig. 2: einen Verschluß in einer perspektivischen Ansicht gemäß einem zweiten Ausführungsbeispiel, wobei sich die Verriegelung im ersten Zustand befindet,
- Fig. 3: den Verschluß aus Fig. 2 in einer anderen perspektivischen Ansicht, wobei sich die Verriegelung im ersten Zustand befindet,
- Fig. 4: den Verschluß wie in Fig. 2, wobei sich die Verriegelung im zweiten Zustand befindet,
- Fig. 5: den Verschluß wie in Fig. 3, wobei sich die Verriegelung im zweiten Zustand befindet,
- Fig. 6a bis 6c: einen Schnitt entlang der Linie 6-6 aus Fig. 2, wobei der Bewegungsablauf zur Umschaltung der Verriegelung dargestellt ist,
- Fig. 7: einen Verschluß in einer ersten perspektivischen Ansicht gemäß noch einem weiteren Ausführungsbeispiel,
- Fig. 8: den Verschluß aus Fig. 7 in einer zweiten perspektivischen Ansicht und
- Fig. 9: eine Schaltungsanordnung für den elektrischen Anschluß des Verschlusses aus Fig. 7.

Ein Verschluß 1 für eine Türe, einen Deckel, eine Klappe oder ein sonstiges bewegliches Teil als Schließelement, nachfolgend nur noch vereinfachend mit Türe bezeichnet, an einem Hausgerät, wie an einem Wäschetrockner, an einer Waschmaschine, an einer Geschirrspülmaschine o. dgl., ist näher in Fig. 1 zu sehen. Der Verschluß 1 besitzt ein Gehäuse 2, in dem ein Halteelement 3, das vorliegend in der Art eines Schiebers ausgestaltet ist, bewegbar gelagert ist. Das Halteelement 3 wirkt mit einem an der Türe des Hausgerätes befiridlichen, nicht weiter gezeigten Riegel zum Schließen der Türe zusammen, wobei der Riegel an der in Fig. 1 verdeckten Unterseite des Verschlusses 1 in eine Ausnehmung am Halteelement 3 eingreift. Eine solche Ausnehmung 16 am Halteelement 3 für den Riegel ist in Fig. 7 zu sehen. Weiter befindet sich im Gehäuse 2 eine zwei Zustände besitzende Verriegelung 4 für das Halteelement 3, derart daß die Verriegelung 4 in einem ersten Zustand die Bewegung des Halteelements 3 sperrt und in einem zweiten Zustand die Bewegung des Halteelements 3 freigibt. Die Verriegelung 4 ist elektromagnetisch in direkter Weise zwischen den beiden Zuständen steuerbar, wozu im Gehäuse 2 eine mit elektrischer Spannung beaufschlagbare Spule in der Art eines Elektromagneten 5 angeordnet ist.

Die Verriegelung 4 weist ein bewegliches Sperrelement 6 auf, das vorliegend verschwenkbar ausgestaltet ist. Das eine Ende des Sperrelements 6 steht im ersten Zustand in Zusammenwirkung mit dem Halteelement 3 sowie im zweiten Zustand außer Zusammenwirkung mit dem Halteelement 3. Gemäß einem ersten Ausführungsbeispiel, das in Fig. 1 zu sehen ist, ist am anderen Ende des Sperrelements 6 ein Dauermagnet 7 angeordnet. Der Dauermagnet 7 wirkt mit dem Elektromagneten 5 derart zusammen, daß durch enstprechende Bestromung des Elektromagneten 5 der Dauermagnet 7 zur Bewegung des Sperrelements 6 zwischen den beiden Zuständen angezogen und/oder abgestoßen wird. Schließlich besitzt der Verschluß 1 gemäß Fig. 1 noch einen verschwenkbaren Notentriegelungshebel 12, mit dessen Hilfe die Verriegelung 4 bei einem Stromausfall manuell in den zweiten Zustand gebracht werden kann.

Ein Verschluß 1 entsprechend einem zweiten Ausführungsbeispiel ist in Fig. 2 zu sehen. Das verschwenkbare Sperrelement 6 der Verriegelung 4 besitzt, an einem Ende, eine Sperrfläche 13, die im ersten Zustand am Halteelement 3 anliegt. Wie den Fig. 2 und 3 entnommen werden kann, ist dadurch die Bewegung des Halteelements 3 gegen eine Feder 14 gesperrt, so daß die Türe nicht geöffnet werden kann. Am Sperrelement 6, insbesondere an seinem anderen Ende, befindet sich eine zwischen zwei Stellungen umschaltbare Schaltwippe 8, die am Sperrelement 6 angeformt ist und in Wirkverbindung mit dem Elektromagneten 5 steht. Die Wirkverbindung zur Schaltwippe 8 wird mittels eines vom Elektromagneten 5 bewegbaren Stößels 9 hergestellt, wobei der Stößel 9 in eine in etwa W-förmig ausgestaltete Kulisse 10 an der Schaltwippe 8 zum Umschalten eingreift, wie anhand von Fig. 6a zu erkennen ist.

Durch Bestromung des Elektromagneten 5 wird die Schaltwippe 8 umgeschaltet und die Veriegelung 4 dabei in den zweiten Zustand gebracht. Wie den Fig. 4 und 5 entnommen werden kann, liegt im zweiten Zustand die Sperrfläche 13 nicht mehr am Halteelement 3 an. Somit ist die Bewegung des Halteelements 3 gegen die Feder 14 freigegeben, so daß die Türe geöffnet werden kann. Der Notentriegelungshebel 12' ist bei dieser Ausführung des Verschlusses 1 verschiebbar ausgestaltet.

Der Umschaltvorgang der Schaltwippe 8 ist in den Fig. 6a bis 6c näher dargestellt. In Fig. 6a befindet sich die Verriegelung 4 im zweiten Zustand, so daß das Sperrelement 6 die Bewegung des Halteelements 3 freigibt. Der Stößel 9 liegt dabei dem einen Kulissenteil 10a der Kulisse 10 gegenüber. Wird der Elektromagnet 5 bestromt, so wird der Stößel 9 in das Kulissenteil 10a bewegt und verdreht dabei die Schaltwippe 8, wie der Fig. 6b entnommen werden kann. Gleichzeitig wird dadurch das Sperrelement 6 in den das Halteelement 3 sperrenden ersten Zustand der Verriegelung 4 verschwenkt. Nach Ende der Bestromung kehrt der Stößel 9 aufgrund der Druckfeder 15 wieder in seine Ausgangslage zurück, die in Fig. 6c gezeigt. Dort liegt der Stößel 9 nunmehr dem anderen Kulissenteil 10b gegenüber. Die Schaltwippe 8 mitsamt dem Sperrelement 6 verbleibt in dieser Stellung solange bis der Elektromagnet 5 erneut bestromt wird. Erfolgt die Bestromung des Elektromagneten 5, so bewegt sich der Stößel 9 dann in das Kulissenteil 10b und schaltet die Schaltwippe 8 zurück, so daß wiederum der in Fig. 6a gezeigte zweite Zustand der Verriegelung 4 eingenommen wird.

Zur Überwachung des Zustandes, in dem sich der Verschluß 1 befindet, ist ein in Fig. 1 oder Fig. 2 sichtbares Schaltelement 11 im Gehäuse 2 angeordnet. Das Schaltelement 11 steht mit dem Halteelement 3 und/oder der Verriegelung 4 in Wirkverbindung, derart daß das Schaltelement 11 in Abhängigkeit von der Stellung des Halteelements 3 und/oder der Verriegelung 4 Schaltsignale erzeugt, die von einer Gerätesteuerung im Hausgerät zur entsprechenden Ansteuerung des Elektromagneten 5 im Verschluß 1 verwendet werden.

Die Türe ist in bekannter Weise am Korpus des Hausgerätes mittels eines Scharniers befestigt und läßt sich manuell vom Benutzer zwischen einer geschlossenen Stellung und einer offenen Stellung bewegen. Befindet sich allerdings die Verriegelung 4 im ersten Zustand und ist die Türe geschlossen, so kann die Türe nicht geöffnet werden. Lediglich im zweiten Zustand der Verriegelung 4 ist eine Öffnung der Türe möglich. Die jeweilige Stellung der Türe wird ebenfalls in bekannter Weise mittels eines als Türkontakt dienenden elektrischen Schalters, der beispielsweise am Korpus des Hausgeräts angeordnet ist, detektiert, indem die Türe zur Erkennung der geschlossenen und/oder der offenen Stellung mit dem Türkontakt zusammenwirkt.

Gemäß einem weiteren Ausführungsbeispiel, das in Fig. 7 und 8 dargestellt ist, läßt sich der elektrische Anschluß zur Spannungsversorgung für den Verschluß 1 und den Türkontakt entsprechend vereinfachen. Es genügt dann ein dreipoliger elektrischer Anschluß 17. Dabei ist der als Türkontakt dienende elektrische Schalter 18 in Reihe mit einem Anschluß 17a für die Versorgungsspannung des Elektromagneten 5 geschaltet, wie anhand des Schaltbildes in Fig. 9 zu erkennen ist. Der andere Anschluß 17c für die Versorgungsspannung ist direkt mit dem Elektromagneten 5 verbunden. Befindet sich die Türe in geschlossener Stellung, so ist der elektrische Schalter 18 eingeschaltet, womit die Versorgungsspannung am Elektromagneten 5 zu dessen Betätigung anliegt. Es ist unmittelbar ersichtlich, daß folglich eine Änderung des Zustandes der Verriegelung 4 nur bei geschlossener Türe möglich ist. In diesem Fall kann dann die Gerätesteuerung im Hausgerät mittels eines Hilfskontakts 19 über den weiteren elektrischen Anschluß 17b den Elektromagneten 5 betätigen, um die Verriegelung 4 in den gewünschten Zustand zu bringen. Da in diesem Fall lediglich die drei Pole entsprechend den elektrischen Anschlüssen 17a, 17b, 17c benötigt werden, ist ein einfacherer elektrischer Anschluß 17 als in herkömmlichen Verschlüssen gegeben.

Die Erfindung ist nicht auf die beschriebenen und dargestellten Ausführungsbeispiele beschränkt. Sie umfaßt vielmehr auch alle fachmännischen Weiterbildungen im Rahmen der durch die Patentansprüche definierten Erfindung. So kann ein solcher Verschluß 1 nicht nur in Hausgeräten, sondern auch in sonstigen mit einem Schließelement versehenen Geräten Verwendung finden, insbesondere bei beengten Einbauräumen. Desweiteren ist aufgrund der hohen Funktionssicherheit des erfindungsgemäßen Verschlusses 1 auch ein Einsatz in Kraftfahrzeugen, Immobilien o. dgl.. möglich.

### Bezugszeichen-Liste:

- 1:: Verschluß
- 2:: Gehäuse
- 3:: Halteelement
- 4:: Verriegelung
- 5:: Elektromagnet
- 6:: Sperrelement
- 7:: Dauermagnet
- 8:: Schaltwippe
- 9:: Stößel
- 10:: Kulisse
- 10a,b:: Kulissenteil
- 11:: Schaltelement
- 12,12':: Notentriegelungshebel
- 13:: Sperrfläche
- 14:: Feder
- 15:: Druckfeder
- 16:: Ausnehmung (in Halteelement)
- 17,17a,17b, 17c:: elektrischer Anschluß
- 18:: elektrischer Schalter (Türkontakt)
- 19:: Hilfskontakt

## Patentansprüche

1. Verschluß, insbesondere für ein Hausgerät, wie einen Wäschetrockner, eine Waschmaschine, eine Geschirrspülmaschine o. dgl., mit einem bewegbaren, in der Art eines Schiebers ausgestalteten Halteelement (3) zum Zusammenwirken mit einem an einem Schließelement, wie einer Türe, einem Deckel, einer Klappe o. dgl., des Hausgerätes befindlichen Riegel, und mit einer zwei Zustände besitzenden Verriegelung (4) für das Halteelement (3), derart daß die Verriegelung (4) in einem ersten Zustand die Bewegung des Halteelements (3) sperrt und in einem zweiten Zustand die Bewegung des Halteelements (3) freigibt, wobei die Verriegelung (4) elektromagnetisch mittels einer mit elektrischer Spannung beaufschlagbaren Spule eines Elektromagneten (5) zwischen den beiden Zuständen steuerbar ist, **dadurch gekennzeichnet, daß** die Verriegelung (4) ein verschwenkbar bewegliches Sperrelement (6) aufweist, und daß das Sperrelement (6) an dem einen Ende eine Sperrfläche (13) besitzt, wobei die Sperrfläche (13) im ersten Zustand am Halteelement (3) anliegt, derart daß die Bewegung des Halteelements (3) gesperrt ist, sowie die Sperrfläche (13) im zweiten Zustand außer Zusammenwirkung mit dem Halteelement (3) steht, derart daß die Bewegung des Halteelements (3) freigegeben ist.

2. Verschluß nach Anspruch 1, **dadurch gekennzeichnet, daß** an dem anderen Ende am Sperrelement (6) ein Dauermagnet (7) angeordnet ist, der mit dem Elektromagneten (5) derart zusammenwirkt, daß durch entsprechende Bestromung des Elektromagneten (5) der Dauermagnet (7) zur Bewegung des Sperrelements (6) zwischen den beiden Zuständen angezogen oder abgestoßen wird.

3. Verschluß nach Anspruch 1, **dadurch gekennzeichnet, daß** sich an dem anderen Ende am Sperrelement (6) eine zwischen zwei Stellungen umschaltbare, in Wirkverbindung mit dem Elektromagneten (5) stehende Schaltwippe (8) befindet, und daß die Wirkverbindung mittels eines vom Elektromagneten (5) bewegbaren Stößels (9) hergestellt ist, wobei der Stößel (9) in eine in etwa W-förmig ausgestaltete Kulisse (10) an der Schaltwippe (8) zum Umschalten eingreift.

4. Verschluß nach Anspruch 1, 2 oder 3, **dadurch gekennzeichnet, daß** ein Schaltelement (11) mit dem Halteelement (3) und/oder der Verriegelung (4) in Wirkverbindung steht, derart daß das Schaltelement (11) in Abhängigkeit von der Stellung des Halteelements (3) und/oder der Verriegelung (4) Schaltsignale erzeugt.

5. Verschluß nach einem der Ansprüche 1 bis 4, **dadurch gekennzeichnet, daß** das Schließelement zwischen einer geschlossenen Stellung und einer offenen Stellung bewegbar ist, und daß ein als Türkontakt dienender elektrischer Schalter (18) mit dem Schließelement zur Erkennung der geschlossenen und/oder der offenen Stellung zusammenwirkt.

6. Verschluß nach Anspruch 5, **dadurch gekennzeichnet, daß** der Schalter (18) am Korpus des Hausgeräts angeordnet ist.

7. Verschluß nach Anspruch 5 oder 6, **dadurch gekennzeichnet, daß** der elektrische Schalter (18) in Reihe mit einem Anschluß (17a) für die Versorgungsspannung der Spule des Elektromagneten (5) geschaltet ist.

8. Verschluß nach Anspruch 7, **dadurch gekennzeichnet, daß** der elektrische Schalter (18) bei in geschlossener Stellung befindlichem Schließelement eingeschaltet ist, derart daß die Versorgungsspannung an der Spule zu deren Betätigung anliegt.

9. Verschluß nach Anspruch 7 oder 8, **dadurch gekennzeichnet, daß** die Spule mittels eines Hilfskontakts (19) betätigbar ist.

## Claims

1. A lock, in particular for a household appliance, such as a tumble dryer, a washing machine, a dishwasher, or the like, comprising a movable retaining element (3) configured as a slider for cooperating with a locking bar located on a closing element, such as a door, a lid, a shutter, or the like, of the household appliance, and a two-state locking mechanism (4) for the retaining element (3) so that in a first state, the locking mechanism (4) blocks the movement of the retaining element (3), and in a second state, releases the movement of the retaining element (3), wherein the locking mechanism (4) can be controlled electromagnetically between both states by means of a coil of a solenoid (5) to which an electrical voltage can be applied, **characterized in that** the locking mechanism (4) has a pivotingly movable blocking element (6), and **in that** the blocking element (6) has a blocking surface (13) at one end, with the blocking surface (13) adjacent to the retaining element (3) in the first state, so that the movement of the retaining element (3) is blocked, and the blocking surface (13) being disengaged from the retaining element (3) in the second state, so that the movement of the retaining element (3) is released.

2. The lock according to claim 1, **characterized in that** at the other end, on the blocking element (6), a permanent magnet (7) is arranged which cooperates with the solenoid (5) so that adequate energizing of the solenoid (5) attracts or repels the permanent magnet (7) for moving the blocking element (6) between both states.

3. The lock according to claim 1, **characterized in that** at the other end on the blocking element (6), a rocker switch (8) is located which can be switched between two positions and is operatively connected to the solenoid (5), and **in that** the operative connection is established by means of a push rod (9) which can be moved by the solenoid (5), said push rod (9) engaging an approximately W-shaped connecting link (10) at the rocker switch (8) for switching.

4. The lock according to claim 1, 2, or 3, **characterized in that** a switching element (11) is operatively connected to the retaining element (3) and/or the locking mechanism (4) so that the switching element (11) generates switching signals depending on the position of the retaining element (3) and/or the locking mechanism (4).

5. The lock according to any of claims 1 to 4, **characterized in that** the closing element is movable between a closed position and an open position, and **in that** an electric switch (18) used as a door contact cooperates with the closing element for detecting the closed and/or opened position.

6. The lock according to claim 5, **characterized in that** the switch (18) is arranged on the body of the household appliance.

7. The lock according to claim 5 or 6, **characterized in that** the electric switch (18) is series connected to a connection (17a) for the supply voltage of the coil of the solenoid (5).

8. The lock according to claim 7, **characterized in that** the electric switch (18) is switched on when the closing element is in the closed position, so that the supply voltage is applied to the coil for actuation thereof.

9. The lock according to claim 7 or 8, **characterized in that** the coil can be actuated by means of an auxiliary contact (19).

## Revendications

1. Serrure, en particulier pour un appareil électroménager, tel qu'un sèche-linge, un lave-linge, un lave-vaisselle ou similaires, comprenant un élément de retenue (3) mobile, configuré à la manière d'un coulisseau, pour coopérer avec un verrou situé sur un élément de fermeture, tel qu'une porte, un couvercle, une trappe ou similaires, de l'appareil électroménager, et un dispositif de verrouillage (4) à deux états pour l'élément de retenue (3) de sorte que dans un premier état, le dispositif de verrouillage (4) bloque le mouvement de l'élément de retenue (3), et dans un deuxième état, libère le mouvement de l'élément de retenue (3), dans laquelle le dispositif de verrouillage (4) peut être commandé de manière électromagnétique entre les deux états au moyen d'une bobine d'un électroaimant (5), qui peut être soumise à une tension électrique, **caractérisée en ce que** le dispositif de verrouillage (4) présente un élément de blocage (6) mobile en pivotement, et **en ce que** l'élément de blocage (6) présente une surface de blocage (13) à une extrémité, la surface de blocage (13) étant adjacente à l'élément de retenue (3) dans le premier état, de sorte que le mouvement de l'élément de retenue (3) est bloqué, et la surface de blocage (13) est dégagée de l'élément de retenue (3) dans le deuxième état, de sorte que le mouvement de l'élément de retenue (3) est libéré.

2. Serrure selon la revendication 1, **caractérisée en ce qu'**à l'autre extrémité, sur l'élément de blocage (6), un aimant permanent (7) est agencé qui coopère avec l'électroaimant (5) de sorte que l'alimentation électrique adéquate de l'électroaimant (5) attire ou repousse l'aimant permanent (7) pour déplacer l'élément de blocage (6) entre les deux états.

3. Serrure selon la revendication 1, **caractérisée en ce qu'**à l'autre extrémité sur l'élément de blocage (6), il existe un commutateur à bascule (8) pouvant être commuté entre deux positions, en relation active avec l'électroaimant (5), et **en ce que** la relation active est établie au moyen d'un poussoir (9) qui peut être déplacé par l'électroaimant (5), ledit poussoir (9) mettant en prise une coulisse (10) configurée approximativement en forme de W au niveau du commutateur à bascule (8) pour la commutation.

4. Serrure selon la revendication 1, 2 ou 3, **caractérisée en ce qu'**un élément de commutation (11) se trouve en relation active avec l'élément de retenue (3) et/ou le dispositif de verrouillage (4) de sorte que l'élément de commutation (11) génère des signaux de commutation en fonction de la position de l'élément de retenue (3) et/ou du dispositif de verrouillage (4).

5. Serrure selon l'une quelconque des revendications 1 à 4, **caractérisée en ce que** l'élément de fermeture peut être déplacé entre une position fermée et une position ouverte, et **en ce qu'**un commutateur électrique (18) utilisé comme contact de porte coopère avec l'élément de fermeture pour détecter la position fermée et/ou ouverte.

6. Serrure selon la revendication 5, **caractérisée en ce que** le commutateur (18) est agencé sur le corps de l'appareil électroménager.

7. Serrure selon la revendication 5 ou 6, **caractérisée en ce que** le commutateur électrique (18) est connecté en série avec une connexion (17a) pour la tension d'alimentation de la bobine de l'électroaimant (5).

8. Serrure selon la revendication 7, **caractérisée en ce que** le commutateur électrique (18) est mis en marche lorsque l'élément de fermeture est dans la position fermée, de sorte que la tension d'alimentation est appliquée à la bobine pour l'actionnement de celle-ci.

9. Serrure selon la revendication 7 ou 8, **caractérisée en ce que** la bobine peut être actionnée au moyen d'un contact auxiliaire (19).
